# EUROPÄISCHE PATENTSCHRIFT

(11) **EP 0 774 438 B1**
(45) Veröffentlichungstag und Bekanntmachung des Hinweises auf die Patenterteilung: **10.03.1999**
(21) Anmeldenummer: 96118412.4
(22) Anmeldetag: 16.11.1996
(51) Int. Cl.: B65H 49/32

(54) **Träger für Kabelrolle**
Support for cable reel
Support pour tambour pour câble

(30) Priorität: 20.11.1995 CH 3283/95
(43) Veröffentlichungstag der Anmeldung: 21.05.1997
(73) Patentinhaber: Kolb, Josef, 6284 Sulz (CH)
(72) Erfinder: Kolb, Josef, 6284 Sulz (CH)
(74) Vertreter: Blum, Rudolf Emil Ernst

(56) Entgegenhaltungen:
- WO-A-81/02882
- FR-A- 2 575 872
- FR-A- 2 707 617

## Beschreibung

Die Erfindung betrifft einen Träger für eine Kabelrolle nach dem Oberbegriff des Patentanspruchs 1.

Ein solcher Träger für Kabelrolle ist durch die FR-A-2 575 872 bekannt. Bei diesem Träger sind die oberen Haken des Hubteils als vertikal stehende Oesen ausgebildet, und weiterhin sind die unteren Zentrierorgane als horizontal liegende Oesen ausgebildet. Zusätzlich ist der Träger noch mit weiteren vertikalen Zentrierösen ausgestattet, die beim Zentrieren von übereinander anzuordnenden Trägern in die horizontalen Oesen eingreifen.

Sowohl das Zentrieren als auch das Stapeln bzw. Entnehmen von übereinander anzuordnenden Trägern ist noch verbesserungswürdig, da das Einfahren der vertikalen Zentrierösen in die horizontalen Oesen schon vorher ein genaues Ausrichten der übereinander anzuordnenden Träger notwendig macht. Weiterhin sind gesonderte vertikale Oesen sowohl für den Hubteil als auch für das Zentrieren notwendig. Auch zum Entnehmen, also zum Trennen von übereinander angeordneten Trägern ist ein vorheriges genaues Ausrichten vom Hubteil zum obersten Träger notwendig.

Es wird die Schaffung eines Trägers bezweckt, mit dem diese Nachteile vermieden werden können.

Die erfindungsgemässe Ausbildung des Trägers ergibt sich aus dem kennzeichnenden Teil des Patentanspruchs 1. Es ist vorteilhaft, wenn das Gleitlager des Rollenhalters mit einer Klemmvorrichtung versehen ist, damit sich die Kabelrolle während des Transportes nicht drehen kann und somit sich das Kabel nicht unerwünscht abrollen kann. Eine solche Klemmvorrichtung ist durch die FR-A-2 707 616 bekannt.

In der Zeichnung ist ein Ausführungsbeispiel des Erfindungsgegenstandes dargestellt. Es zeigen:
Figur 1 einen Rollenhalter des Trägers, in schaubildlicher Darstellung,
Figur 2 einen Hubteil des Trägers, in Seitenansicht,
Figur 3 den Hubteil nach Figur 1 in Draufsicht, und
Figur 4 einen Eckenabschnitt des Hubteiles mit Rollenhalter in schaubildlicher Darstellung.

Der Träger hat einen in Figur 1 gezeigten Rollenhalter 1, in dem eine Kabelrolle liegt, die aber nur mit ihren beiden Stirnwänden 2 und 3 strichpunktiert angedeutet ist. Die Kabelrolle 2,3 sitzt auf einer Drehachse 4, die in zwei Lagerblöcken 5 und 6 drehbar gelagert ist. Diese Lagerblöcke 5,6 sind als Gleitlager ausgebildet, wobei jedes Gleitlager zweiteilig ist, so dass mittels einer Klemmvorrichtung 18 die Achse 4 in den Lagerblöcken 5 und 6 festgeklemmt werden kann. Die Lagerblöcke 5 und 6 sind am Gestell des Rollenhalters 1 angebracht. Der Rollenhalter 1 hat neben verschiedenen Holmen noch vier nach oben ragende Säulen 7, die im Beispiel als Vierkant-Rohre ausgebildet sind. Jede Säule 7 hat oben einen Haken 8, dessen Hakenmaul 9 nach unten offen ist. Weiterhin hat jede Säule 7 unten eine Zentrierglocke 10. Jeder Haken 8 ist ein plattenförmiger Bauteil (Fig. 4). Zu beiden Seiten des plattenförmigen Bauteils ist je eine Auffahrrampe 11 vorhanden, zum Zentrieren innerhalb der Zentrierglocken 10 beim Stapeln aufeinanderstehender Rollenhalter 1. Die beiden Auffahrrampen 11 liegen rechtwinklig zum plattenförmigen Bauteil des Hakens 8, so dass jeder Haken 8 und seine beiden Auffahrrampen 11 ein Zentrier-Kreuz bilden zum Zentrieren innerhalb des Vierkantrohres 7 eines daraufstehenden Rollenhalters 1.

Der Träger hat auch noch einen Hubteil 12 für den Rollenhalter 1. Der Hubteil ist in den Figuren 2, 3 und 4 gezeigt, wobei in Figur 4 der Hubteil kurz vor dem Eingriff mit dem Rollenhalter 1 steht. Der Hubteil 12 ist aus mehreren Holmen zusammengesetzt und weist in den vier Ecken zweite Zentrierglocken 13 auf, die in der Horizontalen länger sind als die unteren Zentrierglocken 10 des Rollenhalters 1. Der Hubteil 12 hängt am Seil 14 einer nicht dargestellten Laufkatze oder eines nicht dargestellten Kranes. In jeder Ecke des Hubteiles 12, oberhalb je einer der zweiten Zentrierglocken 13 weist der Hubteil ein Joch 15 auf, das mit zwei Zapfen 16 und 17 versehen ist. An allen vier Zapfen 16 in den vier Ecken des Hubteiles greift ein Seil 14 an, und jeder Zapfen 17 ist dazu bestimmt, in das Hakenmaul 9 von jedem Haken 8 einzugreifen, um den Rollenhalter 1 mittels des Hubteiles 12 nach oben zu heben. Die Zapfen 16 sind somit erste Aufnahmeorgane zum Angreifen des Tragseiles 14, und die Zapfen 17 sind zweite Aufnahmeorgane zum Angreifen der Haken 8 des Rollenhalters 1.

Die Arbeitsweise mit dem Träger ist folgendermassen:

Es können mehrere Rollenhalter 1 (leer oder mit einer Kabelrolle 2, 3 versehen) aufeinandergestapelt werden. Hierfür wird der Hubteil 12 mittels nicht gezeigter Laufkatze auf den Rollenhalter 1 abgesenkt, dann etwas in der Horizontalen verfahren, so dass der Hubteil 12 die in Figur 4 gezeigte Stellung bezüglich des Rollenhalters einnimmt, wobei der Zapfen 17 unterhalb des Hakenmauls vom Haken 8 liegt. Nunmehr wird der Hubteil 12 mit dem Seil 14 angehoben und wird über einen darunter befindlichen Rollenhalter 1 in Stellung gebracht und dann abgesenkt, so dass die Zentrierglocken 10 vom oberen Rollenhalter oberhalb der Haken 8 vom unteren Rollenhalter stehen. Nunmehr wird der obere Rollenhalter abgesenkt, die Zentrierglocken 10 treffen auf die Haken 8 und werden durch das aus den Teilen 8, 11 gebildete Zentrier-Kreuz so zentriert, dass die acht Säulen 7 der aufeinanderstehenden Rollenhalter zueinander ausgerichtet liegen. Während des Transportes eines Rollenhalters 1 mit innenliegender Kabelrolle 2,3 ist deren Drehachse 4 durch die Klemmvorrichtung 18 undrehbar festgehalten, so dass sich das Kabel nicht abrollen kann.

Wird mit dem Hubteil 12 ein Rollenhalter 1 angehoben, so wird in der Stellung nach Figur 4 der Hubteil 12 mit dem Seil angehoben und der Zapfen 17 greift in den Haken 8 vom Rollenhalter 1 ein. Dies geschieht an allen vier Ecken des Hubteiles, also an allen vier Haken 8 des Rollenhalters 1. Das Absetzen eines Rollenhalters erfolgt in umgekehrter Reihenfolge.

Mit der Laufkatze oder dem Kran kann der eine Kabelrolle 2,3 tragende Rollenhalter 1 auf die Ladepritsche eines Lastwagens gehoben werden. Damit hier der Rollenhalter beim Transport nicht verrutschen kann, kann ein gesonderter, nicht dargestellter Halter vorgesehen werden, der aus einer viereckigen Platte besteht, in deren vier Ecken kurze Säulenstümpfe nach oben ragen, die den gleichen Abstand voneinander aufweisen, wie die vier Säulen 7 vom Rollenhalter 1. Der Halter selbst ist auf der Ladepritsche z.B. festgeschraubt. Nunmehr wird der Rollenhalter 1 mit seinen vier Zentrierglocken 10 über diese Säulenstümpfe des Halters gestülpt und sitzt somit unverrutschbar auf der Ladepritsche fest. Am Verwendungsort der Kabelrolle werden die Klemmvorrichtungen 18 (Fig. 1) geöffnet, so dass die Kabelrollenachse 4 drehbar gelagert ist, so dass nunmehr das Kabel von der Kabelrolle abgerollt werden kann.

## Patentansprüche

1. Träger für Kabelrolle mit einem Rollenhalter (1) und einem Hubteil (12) dafür, wobei der Rollenhalter (1) sowohl Gleitlager (5,6) für die Kabelrollenachse (4) als auch obere Haken (8) für den Hubteil (12) und untere Zentrierorgane (10) zum Stapeln von mehreren Rollenhaltern (1) aufweist, dadurch gekennzeichnet, dass die unteren Zentrierorgane (10) als Zentrierglocken ausgebildet sind, und der Hubteil (12) dazu bestimmt ist, vom Seil einer Laufkatze oder einem Kran getragen zu werden.

2. Träger für Kabelrolle nach Anspruch 1, dadurch gekennzeichnet, dass der Rollenhalter (1) vier nach oben ragende Säulen (7) aufweist, von denen jede mit einem der Haken (8) versehen ist, dessen Hakenmaul (9) nach unten offen ist.

3. Träger für Kabelrolle nach Anspruch 1 oder 2, dadurch gekennzeichnet, dass jeder Haken (8) ein plattenförmiger Bauteil ist und dass zu beiden Seiten des plattenförmigen Bauteils je eine Auffahrrampe (11) vorhanden ist, zum Zentrieren innerhalb der Zentrierglocken (10) beim Stapeln aufeinanderstehender Rollenhalter (1).

4. Träger für Kabelrolle nach Anspruch 2 und 3, dadurch gekennzeichnet, dass jede Säule (7) als Vierkantrohr ausgebildet ist und die beiden Auffahrrampen (11) rechtwinklig zum plattenförmigen Bauteil liegen, so dass jeder Haken (8) und seine beiden Auffahrrampen (11) ein Zentrier-Kreuz bilden, zum Zentrieren übereinander liegender Vierkantrohre beim Stapeln aufeinander stehender Rollenhalter (1).

5. Träger für Kabelrolle nach einem der Ansprüche 1-4, dadurch gekennzeichnet, dass der Hubteil (12) sowohl erste Aufnahmeorgane (16) aufweist zum Angreifen eines Tragseiles (14) einer Laufkatze oder eines Kranes, als auch zweite Aufnahmeorgane (17) aufweist zum Angreifen der Haken (8) des Rollenhalters (1).

6. Träger für Kabelrolle nach Anspruch 5, dadurch gekennzeichnet, dass die zweiten Aufnahmeorgane (17) als Zapfen ausgebildet sind, die in das Hakenmaul (9) der Haken (8) eingreifen.

7. Träger für Kabelrolle nach einem der Ansprüche 1-6, dadurch gekennzeichnet, dass der Hubteil (12) mit zweiten Zentrierglocken (13) versehen ist, die in der Horizontalen länger sind als die unteren Zentrierglocken (10).

## Claims

1. Cradle for cable drum with a drum-support (1) and a suspension device (12) for the same, where the drum-support (1) comprises friction bearings (5, 6) for the axis (4) of the drum, and also upper hooks (8) for the suspension device (12) and lower centering pieces (10) for stapling several drum-supports (1), characterized in that the lower centering pieces (10) are shaped as centering bells and in that the suspension device (12) is intended to be supported by the cable of a travelling crab or a crane.

2. Cradle for cable drum according to claim 1, characterized in that the drum-support (1) comprises four vertical columns (7), each of which is provided with a hook (8), the mouth (9) of which opens downwards.

3. Cradle for cable drum according to claim 1 or 2, characterized in that each hook (8) is plate-shaped and that an oblique ramp (11) is provided on either side of the plate, in order to perform a centering action within the centering bells (10) when drum-supports (1) are stacked on top of each other.

4. Cradle for cable drum according to claim 2 and 3, characterized in that each column (7) is formed by a rectangular tube and in that both ramps (11) are at right angle to the plate, so that each hook (8) and its two ramps (11) form a centering cross for centering the vertically aligned rectangular tubes when stacking superposed drum-supports (1).

5. Cradle for cable drum according to any of claims 1 to 4, characterized in that the suspension device (12) comprises first receiving pieces (16) for connecting a supporting cable (14) of a travelling crab or of a crane, and second receiving pieces (17) for engaging the hooks (8) of the drum-support (1).

6. Cradle for cable drum according to claim 5, characterized in that the second receiving pieces (17) are pins which engage in the mouth (9) of the hooks (8).

7. Cradle for cable drum according to any preceding claim, characterized in that the suspension device (12) comprises a second set of centering bells (13) which are longer in the horizontal direction than the lower centering bells (10).

## Revendications

1. Berceau pour tambour de câble avec un porte-câble (1) et une partie sustentatrice (12) pour celui-ci, le porte-câble (1) comportant des paliers lisses (5, 6) pour l'axe (4) du tambour ainsi que des crochets supérieurs (8) pour la partie sustentatrice (12) et des organes inférieurs de centrage (10) pour l'empilage de plusieurs porte-câble (1), caractérisé en ce que les organes inférieurs de centrage (10) sont des cloches de centrage et que la partie sustentatrice (12) est destinée à être suspendue à un pont roulant ou à une grue.

2. Berceau pour tambour de câble selon la revendication 1, caractérisé en ce que le porte-câble (1) comporte quatre colonnes verticales (7) dont chacune est munie d'un des crochets (8) dont l'ouverture (9) est dirigée vers le bas.

3. Berceau pour tambour de câble selon une des revendications 1 ou 2, caractérisé en ce que chaque crochet (8) est formé par une plaque de chaque côté de laquelle se trouve une rampe (11) en biseau pour le centrage à l'intérieur des cloches de centrage (10) lorsque des porte-câble (1) sont empilés les uns sur les autres.

4. Berceau pour tambour de câble selon les revendications 2 et 3, caractérisé en ce que chaque colonne (7) a la forme d'un tube à section rectangulaire et que les deux rampes (11) sont perpendiculaire à la plaque de manière à ce que chaque crochet (8) forme avec ses deux rampes (11) une croix de centrage pour centrer des tubes à section rectangulaire alignés verticalement lors de l'empilage des porte-câble (1) les uns sur les autres.

5. Berceau pour tambour de câble selon l'une des revendications 1 à 4, caractérisé en ce que la partie sustentatrice (12) comporte des premiers organes récepteurs (16) pour la fixation d'un câble porteur (14) d'un pont roulant ou d'une grue, ainsi que des seconds organes récepteurs (17) pour recevoir les crochets (8) du porte-câble (1)

6. Berceau pour tambour de câble selon la revendication 5, caractérisé en ce que les seconds organes récepteurs (17) ont la forme de chevilles agencées pour être engagées dans l'ouverture (9) des crochets (8).

7. Berceau pour tambour de câble selon une des revendications 1 à 6, caractérisé en ce que la partie sustentatrice (12) comporte un second jeu de cloches de centrage (13) horizontalement plus longues que les cloches de centrage inférieures (10).
